# FASCICULE DE BREVET EUROPEEN

(11) **EP 2 080 541 B1**
(45) Date de publication et mention de la délivrance du brevet: **04.01.2012**
(21) Numéro de dépôt: 09000058.9
(22) Date de dépôt: 06.01.2009
(51) Int. Cl.: A63C 9/00

(54) **Dispositif de retenue et de reglage en position longitudinale d'une fixation sur une planche de glisse sur neige**
In Längsrichtung regulierbare Befestigungsvorrichtung einer Snowboard-Bindung
Device for retaining and adjusting the longitudinal position of a binding on a snowboard

(30) Priorité: 16.01.2008 FR 0800227
(43) Date de publication de la demande: 22.07.2009
(73) Titulaire: Skis Rossignol, 38430 Saint-Jean de Moirans (FR)
(72) Inventeur: Rideau, Sébastien, 38590 Sillans (FR); Alirand, Stéphane, 43260 Queyrieres (FR)
(74) Mandataire: Gasquet, Denis

(56) Documents cités:
- EP-A- 1 321 172
- DE-U1- 8 205 134
- FR-A- 2 870 750
- US-A- 5 344 178

## Description

La présente invention concerne un dispositif de retenue et de réglage en position longitudinale d'une fixation sur une planche de glisse sur neige telle qu'un ski ou similaire.

De façon connue en soi, la chaussure du skieur, dans le cas d'un ski de type dit alpin, est retenue sur le ski de façon déclenchable, par son extrémité avant, par une fixation avant de sécurité appelée communément "butée" et, par son extrémité arrière, et notamment son talon, grâce à une fixation arrière de sécurité appelée communément "talonnière".

On sait que, pour une bonne conduite des skis, la chaussure doit, en position de retenue sur le ski, être dans une position longitudinale déterminée et précise sur le ski, pour permettre une pratique correcte du ski. Ainsi, les constructeurs apposent lors de la fabrication des skis de faire un marquage, qui doit correspondre au milieu de la semelle de la chaussure, quand elle est retenue sur le ski. De même, les fabricants de chaussures de ski indiquent par un marquage le milieu de la chaussure. Lors du montage des fixations de ski, les fixations avant et arrière doivent être fixées sur le ski dans des positions longitudinales déterminées, afin que le milieu de la chaussure corresponde au marquage fait sur le ski.

Les constructeurs ont développé des moyens de réglage, destinés notamment au marché de la location, permettant au commerçant ou à l'utilisateur de régler la position de la ou des fixations.

Ainsi, et de façon connue en soi les fixations comprennent une embase montée coulissante longitudinalement sur une pièce support solidaire du ski, ladite embase comprenant un verrou mobile en déplacement par exemple vertical, qui peut se déplacer vers le haut et vers le bas, et inversement, tandis qu'il est sollicité par un système élastique, de sa position de déverrouillage (position haute), vers sa position de verrouillage (position basse) selon laquelle il coopère avec la pièce support, ledit verrou comprenant une denture destinée à coopérer avec une denture correspondante réalisée dans la pièce support.

De tels dispositifs sont par exemple décrits dans les demandes de brevets FR 2614545, FR2870750, FR2906156, et le brevet US 5913532 . On a compris que le verrou était soumis à de fortes contraintes longitudinales dues à l'action des ressorts de poussée et que la surface d'appui des dents en correspondance devaient résister à ces contraintes. En conséquence il y a nécessité de dimensionner en conséquence le verrou, ou d'utiliser une matière appropriée, mais dans certains cas cela n'est pas possible notamment pour des raisons dimensionnelles comme par exemple pour des fixations peu large destinées aux enfants, ou pour des raisons d'économie.

Le document antérieur EP 1 321 172, propose un dispositif de réglage en position longitudinale d'une fixation de ski selon laquelle la glissière présente une découpe centrale dont les dentures gauche et droite ne sont pas décalées, alors que le verrou mobile a quant à lui une denture gauche et droite décalée, c qui permet de pouvoir affiner le réglage.

La présente invention se veut de résoudre les inconvénients des dispositifs de réglage connus à ce jour en proposant un dispositif simple et fiable, qui permet d'utiliser une fixation de faible largeur ce qui est particulièrement intéressant pour des fixations destinés aux enfants

Ainsi, le dispositif de retenue et de réglage en position longitudinale d'une fixation sur un ski de l'invention, permettant de la fixer de façon amovible et réglable sur la surface supérieure dudit ski, et ce, dans une position longitudinale déterminée, ladite fixation comprenant une embase montée coulissante longitudinalement sur une pièce support solidaire du ski, ladite embase comprenant un verrou mobile en déplacement vertical pour pouvoir se déplacer vers le haut et vers le bas, et inversement, tandis qu'il est sollicité par un système élastique, de sa position de déverrouillage (position haute), vers sa position de verrouillage (position basse) selon laquelle il coopère avec la pièce support, tandis que la partie centrale de la pièce support constituant la glissière de coulissement pour la fixation comprend une découpe centrale longitudinale ou un profil en creux, qui comprend une denture verticale destinée à coopérer avec une denture correspondante du verrou mobile monté sur l'embase de la fixation correspondante, ladite denture réalisée dans la pièce support étant constituée par deux dentures latérales opposées, une rangée de dentures gauche et une rangée de dentures droite, est caractérisé en ce que les deux dentures latérales de la pièce support sont décalées longitudinalement l'une par rapport à l'autre, de façon à ce qu'à chacune des dents en saillies de l'une des rangées de dents on trouve en regard une zone de profil en creux, et inversement, à chacun des profils en creux de l'une des rangées on trouve en regard une zone en saillie correspondante.

Selon le mode de réalisation préféré, les deux dentures latérales du verrou sont décalées longitudinalement l'une par rapport à l'autre, d'un pas, de façon à ce qu'à chacune des dents en saillies de l'une des rangées de dents on trouve en regard un profil en creux, et inversement, à chacun des profils en creux de l'une des rangées on trouve en regard une dent en saillie correspondante.

Selon une caractéristique complémentaire, le verrou comprend deux dentures latérales qui sont décalées longitudinalement l'une par rapport à l'autre afin qu'à chacune des dents en saillie vers l'intérieur, on trouve en regard et symétriquement une zone de profil en creux et à chacun des profils en creux, on trouve en regard et symétriquement une zone de profil en saillie.

Selon une caractéristique complémentaire, les deux dentures latérales du verrou sont décalées longitudinalement l'une par rapport à l'autre de un pas, afin qu'à chacune des dents en saillie vers l'intérieur, on trouve en regard et symétriquement un profil en creux et à chacun des profils en creux, on trouve en regard et symétriquement un profil en saillie.

Selon une autre caractéristique, la largeur du verrou est inférieur ou égal à trois fois la demie dimension d'appui.

Ajoutons que la pièce support est une pièce indépendante fixée au ski, ou fait partie intégrante du ski.

L'invention concerne aussi la ski équipé du dispositif.

D'autres caractéristiques et avantages de l'invention se dégageront de la description qui va suivre en regard des dessins annexés qui ne sont donnés qu'à titre d'exemples non limitatifs.
La figure 1 est une vue latérale d'un ski équipé des fixations de retenue de la chaussure avant et arrière, comprenant le dispositif de l'invention, la chaussure étant en position retenue de pratique du ski.
La figure 2 est une vue d'ensemble en perspective montrant la pièce support servant de glissière et ses dentures destinés à coopérer avec les dentures du verrou mobile correspondant.
La figure 3 est une vue de dessus schématique montrant les dentures de la glissière selon l'art antérieur.
La figure 4 est une vue de dessus schématique montrant les dentures de la glissière selon l'invention.

Comme cela apparaît à la figure 1, la chaussure (1) du skieur est retenue sur le ski (2) de façon déclenchable, par son extrémité avant (3), par une fixation avant de sécurité (4) appelée communément "butée" et, par son extrémité arrière, et notamment son talon (5), grâce à une fixation arrière de sécurité (6) appelée communément "talonnière".

La chaussure (1) doit, en position de retenue sur le ski, être dans une position longitudinale (Pc) déterminée sur le ski. Cette position doit être telle que le milieu de la semelle (Mc) corresponde à un marquage (Ms) fait généralement sur le ski (2) par son constructeur.

L'invention concerne le dispositif permettant de fixer l'une ou l'autre des fixations avant (4) et/ ou arrière (6) sur la surface supérieure (7) du ski (2), et ce, dans une position longitudinale déterminée (Pb, Pt) adaptée à la longueur de la semelle de la chaussure (1), à savoir, dans une position longitudinale déterminée (Pb) pour la butée (4), et dans une position longitudinale déterminée (Pt) pour la talonnière (6), le positionnement de la chaussure entre les deux fixations (4, 6) permettant la correspondance des deux marquages (Mc et Ms), tel que cela est illustré à la figure 1.

Ainsi, l'une ou l'autre, voir chacune des fixations (4, 6) comprend le dispositif de retenue de l'invention, qui comprend des moyens de mise en position longitudinale sur le ski et de retenue dans la position choisie, adéquate.

Le dispositif de l'invention est constitué par une pièce support (8) fixée à la surface supérieure (7) du ski (2), destinée à retenir la ou les fixations (4, 6) dans une position déterminée. En d'autres termes, la fixation (4, 6) est montée coulissante sur la pièce support pour y être retenue après réglage en position, dans une position longitudinale déterminée.

A cet effet la fixation (4, 6) coopère avec la pièce support grâce à un système de glissière et coulisseau, tandis que la dite fixation comprend un verrou mobile destiné à coopérer avec des moyens complémentaires réalisés sur la pièce support.

Ainsi, la pièce support (8) comprend de façon connue, une glissière dans laquelle la fixation et par exemple son embase (9) est destinée à coulisser, dont la partie inférieure est de forme complémentaire. Bien entendu la pièce support (8) qui s'étend longitudinalement est soit une pièce indépendante fixée sur le ski soit fait partie intégrante du ski.

Notons aussi que la partie centrale de la pièce support (8) constituant la glissière de coulissement pour la fixation (4, 6) comprend une découpe centrale longitudinale (10) ou un profil en creux, qui comprend une denture verticale (11a, 11) destinée à coopérer avec une denture correspondante (13a, 13b) d'un verrou mobile (12) monté sur l'embase (9) de la fixation correspondante.

Ledit verrou mobile (12) est mobile en déplacement vertical dans l'embase (9) pour pouvoir se déplacer vers le haut (HA) et vers le bas (BA), et inversement. Ainsi le verrou mobile (12) est sollicité par un système élastique (14), de sa position de déverrouillage (vers le haut), vers sa position de verrouillage (vers le bas) selon laquelle sa denture correspondante (13a, 13b), coopère avec la denture (11a, 11b) de la glissière (8).

Selon le mode de réalisation illustré à titre d'exemple, chacune des deux bordures latérales en vis à vis de la découpe centrale longitudinale (10), comprend une denture (11a, 11b) constituée d'une rangée dents, tandis que le verrou mobile (12) comprend lui aussi deux dentures latérales (13a, 13b).

Le verrou mobile (12) est destiné à verrouiller l'embase (9), de la fixation, selon une position longitudinale donnée par rapport à la pièce support (8), par la coopération de ses dentures (13a, 13b) avec les dentures (11a, 11b) de la découpe centrale longitudinale (10) de la pièce support (8).

La présente invention, est une configuration géométrique des dentures (13a, 13b) du verrou mobile et des dentures correspondantes (11a, 11b) de la glissière. Ainsi la découpe faite dans la glissière est telle que ses bordures comprennent chacune une denture pour constituer deux dentures opposées, une denture gauche (11a), et une denture droite (11b).

Selon l'art antérieur illustré à la figure 3, les deux dentures opposées (11a, 11b) de la glissière sont parfaitement symétriques par rapport au plan vertical longitudinal (P). Ainsi à chacune des dents en saillie vers l'intérieur, on trouve en regard et symétriquement une dent correspondante en saillie et à chacun des profils intermédiaires en creux, on trouve en regard et symétriquement un profil en creux intermédiaire correspondant.

Selon l'invention les deux dentures latérales (11a, 11b) sont décalées longitudinalement l'une par rapport à l'autre et avantageusement d'un pas. Ainsi à chacune des dents en saillie vers l'intérieur, on trouve en regard et symétriquement un profil en creux et à chacun des profils en creux, on trouve en regard et symétriquement une dent correspondante.

Bien entendu, il en est de même pour les dentures du verrou pour qu'il y ait correspondance. Ainsi, les deux dentures latérales du verrou (13a, 13b) sont décalées longitudinalement l'une par rapport à l'autre et avantageusement d'un pas. Ainsi à chacune des dents en saillie vers l'intérieur, on trouve en regard et symétriquement un profil en creux et à chacun des profils en creux, on trouve en regard et symétriquement une dent correspondante.

Précisons que chacune des dentures qu'elle soit, celle de la glissière et celle du verrou, est constituée par une succession de dents en saillie, séparées par un profil en creux.

On a compris que grâce à cette disposition pour une même dimension de moindre largeur (L1) faite dans une coupe transversale (T) et une même dimension d'appui (a+a) la largeur du verrou (L'2) et donc de la découpe centrale (10) ou du profil en creux est inférieure à la largeur (L2) de la géométrie des dentures traditionnelles.

Ajoutons que la largeur (L'2) pourrait avantageusement être inférieure ou égale à trois fois la demie dimension d'appui (a+a).

Notons aussi que le décalage longitudinal des deux rangées latérales est avantageusement égale à un pas, mais il pourrait en être autrement. Ainsi, que deux dentures latérales (11a, 11b) de la glissière, sont décalées longitudinalement l'une par rapport à l'autre, et ce de façon à ce qu'à chacune des dents en saillies de l'une des rangées de dents (11a) on trouve en regard une zone de profil en creux, et inversement, à chacun des profils en creux de l'une des rangées on trouve en regard une zone de profil en saillie en saillie correspondante.

Bien entendu, l'invention n'est pas limitée aux modes de réalisation décrits et représentés à titre d'exemples, mais elle comprend aussi tous les équivalents techniques ainsi que leurs combinaisons.

Ajoutons que la pièce support est avantageusement réalisée en matière plastique et la découpe centrale est réalisée directement dans la glissière.

On notera que la pièce support (8) servant de glissière pourrait ne pas être réalisée par une pièce indépendante fixée au ski tel qu 'illustrée mais faire partie intégrante du ski.

## Revendications

1. Dispositif de retenue et de réglage en position longitudinale d'une fixation (4 ou 6) sur un ski (2) permettant de la fixer de façon amovible et réglable sur la surface supérieure (7) dudit ski (2), et ce, dans une position longitudinale déterminée (Pb, Pt), ladite fixation comprenant une embase montée coulissante longitudinalement sur une pièce support (8) solidaire du ski (2), ladite embase comprenant un verrou (12) mobile en déplacement, ce dernier comprenant une denture (13a, 13b) destinée à coopérer avec une denture correspondante (11a, 11b) de la pièce support (8), **caractérisé en ce que** le verrou (12) est mobile verticalement pour pouvoir se déplacer vers le haut (HA) et vers le bas (BA), et inversement, tandis qu'il est sollicité par un système élastique (14a, 14b, 14c), de sa position de déverrouillage (position haute), vers sa position de verrouillage (position basse) selon laquelle il coopère avec la pièce support, tandis que la partie centrale de la pièce support (8) constituant la glissière de coulissement pour la fixation (4, 6) comprend une découpe centrale longitudinale (10) ou un profil en creux, qui comprend une denture verticale (11a, 11b) destinée à coopérer avec une denture correspondante (13a, 13b) du verrou mobile (12) monté sur l'embase de la fixation correspondante, ladite denture réalisée dans la pièce support (8) étant constituée par deux dentures latérales opposées, une rangée de dentures gauche (11a) et une rangée de dentures droite (11b), les deux dentures latérales (11a, 11b) de la pièce support (8) étant t décalées longitudinalement l'une par rapport à l'autre, de façon à ce qu'à chacune des dents en saillies de l'une des rangées de dents (11a) on trouve en regard une zone de profil en creux (Zc), et inversement, à chacun des profils en creux de l'une des rangées on trouve en regard une zone en saillie (Zs) correspondante, tandis que le verrou comprend deux dentures latérales (13a, 13b) qui sont décalées longitudinalement l'une par rapport à l'autre afin qu'à chacune des dents en saillie vers l'intérieur, on trouve en regard et symétriquement une zone de profil en creux et à chacun des profils en creux, on trouve en regard et symétriquement une zone de profil en saillie.

2. Dispositif de retenue selon la revendication 1, **caractérisé en ce que** les deux dentures latérales (11a, 11b) de la pièce support (8) sont décalées longitudinalement l'une par rapport à l'autre, d'un pas, de façon à ce qu'à chacune des dents en saillies de l'une des rangées de dents (11a) on trouve en regard un profil en creux, et inversement, à chacun des profils en creux de l'une des rangées on trouve en regard une dent en saillie correspondante, et que les deux dentures latérales (13a, 13b) du verrou sont décalées longitudinalement l'une par rapport à l'autre de un pas, afin qu'à chacune des dents en saillie vers l'intérieur, on trouve en regard et symétriquement un profil en creux et à chacun des profils en creux, on trouve en regard et symétriquement un profil en saillie.

3. Dispositif selon l'une quelconque des revendications précédentes, **caractérisé en ce que** la largeur (L'2) du verrou (12) est inférieur ou égal à trois fois la demie dimension d'appui (a+a).

4. Dispositif selon l'une quelconque des revendications précédentes, **caractérisé en ce que** la pièce support (8) est une pièce indépendante pouvant être fixée à un ski.

5. Dispositif selon l'une quelconque des revendications 1 à 3, **caractérisé en ce que** la pièce support n'est pas une pièce indépendante du ski mais fait partie intégrante du ski.

6. Ski (2), **caractérisé en ce qu'**il comprend le dispositif selon l'une quelconque des revendications précédentes.

## Claims

1. Device for retention and adjustment of the longitudinal position of a holding device (4 or 6) on a ski (2) which makes it possible for the holding device to be secured detachably and adjustably on the upper surface (7) of the said ski (2), in a specific longitudinal position (Pb, Pt), the said holding device comprising a base which is fitted such as to slide longitudinally on a support part (8) which is integral with the ski (2), the said base comprising a lock (12) which is mobile in displacement, the latter comprising toothing (13a, 13b) which is designed to co-operate with corresponding toothing (11a, 11b) of the support part (8), **characterised in that** the lock (12) is mobile vertically in order to be able to be displaced upwards (HA) and downwards (BA) and conversely, whilst it is being thrust by a resilient system (14a, 14b, 14c) from its release position (high position) to its locking position (low position) according to which it co-operates with the support part, whereas the central part of the support part (8) which constitutes the sliding guide for the holding device (4, 6) comprises a longitudinal central cut-out (10) or a hollow profile, which comprises vertical toothing (11a, 11b) which is designed to co-operate with corresponding toothing (13a, 13b) of the mobile lock (12) fitted on the base of the corresponding holding device, the said toothing provided in the support part (8) being constituted by two opposite lateral sets of toothing, i.e. a left-hand row of toothing (11a) and a right-hand row of toothing (11b), the two lateral sets of toothing (11a, 11b) of the support part (8) being offset longitudinally relative to one another, such that each of the teeth projecting from one of the rows of teeth (11a) is opposite an area with a hollow profile (Zc), and, conversely, opposite each of the hollow profiles of one of the rows there is a corresponding projecting area (Zs), whereas the lock comprises two lateral sets of toothing (13a, 13b) which are offset longitudinally relative to one another so that, opposite, and symmetrically relative to each of the teeth which project towards the interior there is an area with a hollow profile, and opposite, and symmetrically relative to each of the hollow profiles there is an area with a projecting profile.

2. Retention device according to claim 1, **characterised in that** the two lateral sets of toothing (11a, 11b) of the support part (8) are offset longitudinally relative to one another by one step, such that opposite each of the projecting teeth of one of the rows of teeth (11a) there is a hollow profile, and, conversely, opposite each of the hollow profiles of one of the rows there is a corresponding projecting tooth, and the two lateral sets of toothing (13a, 13b) of the lock are offset longitudinally relative to one another by one step, so that opposite and symmetrically relative to each of the teeth which projects towards the interior there is a hollow profile, and opposite and symmetrically relative to each of the hollow profiles there is a projecting profile.

3. Device according to either of the preceding claims, **characterised in that** the width (L'2) of the lock (12) is smaller than, or equal to, three times half the support dimension (a + a).

4. Device according to any one of the preceding claims, **characterised in that** the support part (8) is an independent part which can be secured to a ski.

5. Device according to any one of claims 1 to 3, **characterised in that** the support part is a part which is not independent from the ski, but forms an integral part of the ski.

6. Ski (2), **characterised in that** it comprises the device according to any one of the preceding claims.

## Patentansprüche

1. In Längsrichtung regulierbare Haltevorrichtung einer Bindung (4 oder 6) an einem Ski (2), mit welcher die Bindung abnehmbar und regulierbar an der Oberseite (7) des Skis (2) in einer bestimmten Längsposition (Pb, Pt) fixiert werden kann, wobei besagte Bindung einen an einem fest mit dem Ski (2) verbundenen Trägerteil (8) längsverschieblich montierten Sockel umfasst, wobei sich an besagtem Sockel ein verschiebbarer Riegel (12) befindet, der mit einer Verzahnung (13a, 13b) versehen ist, die dazu bestimmt ist, mit einer entsprechenden Verzahnung (11a, 11b) des Trägerteils (8) zusammenzuwirken, **dadurch gekennzeichnet, dass** dieser Riegel (12) senkrecht beweglich ist, um nach oben (HA) und nach unten (BA) sowie umgekehrt verschoben werden zu können, während er durch ein elastisches System (14a, 14b, 14c) aus seiner Entriegelungsposition (obere Position) in seine Verriegelungsposition (untere Position) belastet wird, von welcher aus er mit dem Trägerteil zusammenwirkt, während der zentrale Teil des Trägerteils (8), der die Führungsschiene für die Bindung (4, 6) bildet, einen zentralen Längsschnitt (10) oder ein Hohlprofil aufweist, versehen mit einer senkrechten Verzahnung (11 a, 11b), die dazu bestimmt ist, mit einer entsprechenden Verzahnung (13a, 13b) des beweglichen Riegels (12) zusammenzuwirken, der auf dem Sockel der entsprechenden Bindung montiert ist, wobei die im Trägerteil (8) angebrachte Verzahnung aus zwei gegenüberliegenden seitlichen Verzahnungen besteht, einer linken Zahnreihe (11a) und einer rechten Zahnreihe (11b), wobei die beiden seitlichen Verzahnungen (11a, 11 b) des Trägerteils (8) längs gegeneinander versetzt angeordnet sind, so dass es für jeden der vorspringenden Zähne der einen Zahnreihe (11a) einen Bereich im gegenüberliegenden Hohlprofil (Zc) gibt, und genauso umgekehrt, für jedes der Hohlprofile der einen Zahnreihe gibt es einen entsprechenden gegenüberliegenden vorspringenden Bereich (Zs), während der Riegel zwei seitliche Verzahnungen (13a, 13b) umfasst, die längs gegeneinander versetzt angeordnet sind, damit es für jeden der nach innen vorspringenden Zähne einen symmetrischen Hohlprofilbereich gibt und für jedes der Hohlprofils den dazugehörigen symmetrischen vorspringenden Bereich.

2. Haltevorrichtung nach Anspruch 1, **dadurch gekennzeichnet, dass** die beiden seitlichen Verzahnungen (11a, 11b) des Trägerteils (8) längs gegeneinander versetzt angeordnet sind, so dass es zu jedem der vorspringenden Zähne der einen Zahnreihe (11a) ein jeweiliges Hohlprofil gibt, sowie umgekehrt zu jedem der Hohlprofile der einen Zahnreihe einen entsprechenden vorspringenden Zahn, und dass die beiden seitlichen Verzahnungen (13a, 13b) des Riegels längs gegeneinander versetzt angeordnet sind, damit es für jeden der nach innen vorstehenden Zähne gegenüber liegend ein symmetrisches Hohlprofil gibt und für jedes der Hohlprofile ein gegenüber liegendes symmetrisches hervorspringendes Profil.

3. Vorrichtung nach einem der vorstehenden Ansprüche, **dadurch gekennzeichnet, dass** die Breite (L'2) des Riegels (12) höchstens dreimal so viel wie die halbe Auflagegröße (a+a) beträgt.

4. Vorrichtung nach einem der vorstehenden Ansprüche, **dadurch gekennzeichnet, dass** das Trägerteil (8) ein unabhängiges Teil ist, das an einem Ski befestigt werden kann.

5. Vorrichtung nach einem der Ansprüche 1 bis 3, **dadurch gekennzeichnet, dass** das Trägerteil kein unabhängiges Teil des Skis, jedoch Bestandteil des Skis ist.

6. Ski (2), **dadurch gekennzeichnet, dass** er die Vorrichtung nach einem der vorstehenden Ansprüche umfasst.
